# EUROPÄISCHE PATENTSCHRIFT

(11) **EP 2 176 008 B1**
(45) Veröffentlichungstag und Bekanntmachung des Hinweises auf die Patenterteilung: **05.01.2011**
(21) Anmeldenummer: 08785068.1
(22) Anmeldetag: 25.07.2008
(51) Int. Cl.: B08B 9/08

(54) **VERFAHREN ZUM ABLÖSEN VON ETIKETTEN**
METHOD FOR SEPARATING LABELS
PROCÉDÉ DE DÉCOLLEMENT D'ÉTIQUETTES

(30) Priorität: 06.08.2007 DE 102007036919
(43) Veröffentlichungstag der Anmeldung: 21.04.2010
(73) Patentinhaber: KHS GmbH, Juchostrasse 20 44143 Dortmund (DE)
(72) Erfinder: MONZEL, Alois, 67591 Mörstadt (DE)
(86) Internationale Anmeldenummer: PCT/EP2008/006115
(87) Internationale Veröffentlichungsnummer: WO 2009/018929

(56) Entgegenhaltungen:
- WO-A-2004/080617
- WO-A-2007/051473
- DE-A1- 4 018 113
- DE-A1- 19 630 690
- FR-A- 2 736 566
- JP-A- 58 118 207

## Beschreibung

Die Erfindung bezieht sich auf ein Verfahren zur Außenreinigung von Behältern, insbesondere von Fässern, Kegs oder dergleichen großvolumigen Behältern, und dabei speziell auf ein Verfahren zum Entfernen von Etiketten an der Behälteraußenfläche gemäß Oberbegriff Patentanspruch 1.

Verfahren zum Reinigen von Behältern, insbesondere auch unter Verwendung von Reinigungsdüsen, über die für eine Behälteraußenreinigung und dabei insbesondere auch zum Entfernen von Etiketten oder anderen Ausstattungselementen eine Reinigungsflüssigkeit unter Druck auf die Behälteraußenfläche ausgebracht wird, sind bekannt (DE 40 18 113 A1, DE 94 17 631 U1). Bekannt ist hierbei auch, die Behälter zum vereinfachten Ablösen der Etiketten mit einer Wasserdampfatmosphäre zu beaufschlagen, und zwar in der Weise, dass die als Flaschen ausgebildeten Behälter auf einem Transporteur aufrechtstehend unter einer Wasserdampf abgebenden und sich über eine beträchtliche Länge der Transportstrecke erstreckenden Düsenanordnung bewegt werden.

Diese bekannten Verfahren und Vorrichtungen sind u.a. bei solchen Etiketten nicht erfolgreich anwendbar, die an ihrer Außenfläche beispielsweise zur Erhöhung der Ausstattungsqualität eines etikettierten Behälters mit einer Wasser oder Feuchtigkeit abweisenden Siegel- oder Deckschicht aus Kunststoff versehen sind. Da das großflächige und insbesondere auch schnelle Ablösen von Etiketten mit Hilfe von aus Düsen austretenden und auf die Behälteraußenfläche gerichteten Reinigungsstrahlen zumindest im Wesentlichen darauf beruht, dass durch die Reinigungsflüssigkeit das jeweilige Etikett und dann durch dieses hindurch auch die unter diesem Etikett vorhandene Leimschicht aufgeweicht werden, lassen sich derartige, mit einer Deckschicht aus Kunststoff versehenen Etiketten nicht oder aber nur sehr zeitraubend und mit hohem Energieaufwand von dem jeweiligen Behälter lösen.

Aufgabe der Erfindung ist es, ein Verfahren aufzuzeigen, mit dem auch wenigstens eine Kunststoffschicht aufweisende Etiketten problemlos, insbesondere mit geringem Aufwand an Energie und Betriebsmitteln entfernt werden können. Zur Lösung dieser Aufgabe ist ein Verfahren entsprechend dem Patentanspruch 1.

Bei einer bevorzugten Ausführungsform der Erfindung erfolgt das Zerstören bzw. Aufbrechen der wenigstens einen Kunststoffschicht des zu entfernenden Etiketts nur partiell, beispielsweise nur an einem Bereich oder an mehreren Bereichen, sodass dann beginnend an dem wenigstens einen aufgebrochenen Bereich das Aufweichen des Etiketts sowie der Leimschicht und damit das Ablösen des Etiketts insgesamt durch den wenigstens einen aus der wenigstens einen Reinigungsdüse unter Druck austretenden Strahl des Reinigungsmediums erfolgen kann.

Der Energieeintrag für das Zerstören oder Aufbrechen bzw. Öffnen der Kunststoffschicht erfolgt beispielsweise durch ein heißes, gas- und/oder dampfförmiges Medium, beispielsweise durch Wasserdampf. Die Behälter werden für Aufbrechen nicht durch eine von diesem heißen gas- und/oder dampfförmigen Atmosphäre bewegt, sondern das heiße Gas- und/oder Dampfförmige Medium wird als wenigstens ein gebündelter bzw. konzentrierter Strahl unter Druck auf die Behälteraußenfläche aufgebracht, und zwar bei Relativbewegung zwischen diesem Strahl und dem Behälter. Der wenigstens eine Strahl ist vorzugsweise ein intermittierender oder gepulster Strahl, sodass unter Berücksichtigung der Relativbewegung zwischen dem Behälter und dem Strahl bzw. der entsprechenden Düse ein partielles Aufbrechen der Kunststoffschicht erfolgt und damit bei geringem Energieaufwand ein schnelles und problemloses Lösen auch dieser speziellen Etiketten von Behältern möglich ist.

Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.

Die Erfindung wird im Folgenden anhand der Figuren an einem Ausführungsbeispiel näher erläutert. Es zeigen:
- Fig. 1: in vereinfachter Darstellung einen an einer Reinigungsposition für eine Au- ßenreinigung angeordneten großvolumigen Behälter (beispielsweise Fass oder Keg);
- Fig. 2: eine Draufsicht auf die Reinigungsposition bzw. auf den Behälter der Figur 1;
- Fig. 3: in Positionen a) - c) verschiedene Zustände während der Reinigung bzw. während des Entfernens eines Etiketts von der Fasswandung.

In den Figuren ist 1 ein großvolumiger, an seiner Umfangs- oder Mantelfläche 2 mit wenigstens einem Etikett 3 versehener Behälter an einer Reinigungsstation 4 für eine Außenreinigung und insbesondere zum Entfernen des Etiketts 3. Das Etikett 3 ist bei der dargestellten Ausführungsform als Rundum Etikett ausgebildet, d.h. es erstreckt sich banderolenartig um den gesamten Umfang des Behälters 1. Die Reinigungsstation 4 umfasst u.a. einen Behälterträger 5, auf dem der Behälter 1 mit seiner Behälterachse BA in vertikaler Richtung orientiert aber gewendet, d.h. mit der Behälteröffnung unten liegend angeordnet ist, und zwar gegen Umfallen gesichert durch nicht dargestellte, dem Fachmann aber bekannte Sicherungselemente. Am Behälterträger 5 ist beispielsweise eine in den Innenraum des Behälters 1 hineinreichende Reinigungslanze für die Behälterinnenreinigung vorgesehen.

Durch einen nicht dargestellten Antrieb sind der Behälterträger 5 und der jeweilige auf diesem Behälterträger 5 angeordnete Behälter 1 während der Reinigung um die achsgleich oder im Wesentlichen achsgleich mit der Behälterachse BA verlaufende vertikale Behälterträgerachse drehbar, wie dies in den Figuren mit dem Pfeil A angedeutet ist.

Zum Ausbringen wenigstens eines flüssigen Reinigungsmediums unter Druck auf die Mantelfläche 2 des jeweiligen Behälters 1 sind an der Reinigungsstation 4 mehrere Düsen 6 vorgesehen, die beispielsweise als Schlitzdüsen ausgebildet und mit ihren Wirkachsen tangential oder in etwa tangential gegen die Umfangs- oder Mantelfläche 2 des zu reinigenden Behälters 1 gerichtet sind, sodass die aus den Düsen 6 austretenden Hochdruck-Strahlen 7 des Reinigungsmediums auf die Umfangs- oder Mantelfläche 2 in etwa tangential oder in einem sehr kleinen Winkel auftreffen, der sich in Drehrichtung A öffnet, wie dies in der Figur 2 für den dort mit unterbrochenen Linien angedeuteten Strahl 7 dargestellt ist. Die Reinigungsdüsen 6 werden während der Reinigung in Richtung der Behälterachse BA hin- und herbewegt, wie dies mit dem Doppelpfeil B in den Figuren angedeutet ist.

Das mit einer Leimschicht an der Behälteraußenfläche 2 gehaltene Etikett 3 ist Mehrschichtig aufgebaut und besteht aus einer zumindest einlagigen Basisschicht 3.1 beispielsweise aus Papier oder Karton und einer äußeren Wasser oder Flüssigkeit abweisenden Versiegelungs- oder Deckschicht 3.2 aus Kunststoff, beispielsweise aus einem thermoplastischen Kunststoff.

Um trotz dieser Flüssigkeit und damit auch Reinigungsmedium abweisenden Versiegelungs- oder Deckschicht 3.2 ein rationelles Ablösen der Etiketten 3 von den Behältern 1 bei hoher Leistung der Reinigungsstation 4 (möglichst hohe Anzahl der je Zeiteinheit gereinigten Behälter 1) und bei möglichst geringem Energieverbrauch zu ermöglichen, ist an der Reinigungsstation 4 weiterhin eine Düse 9 vorgesehen, die mit der Achse Ihrer Düsenöffnung beispielsweise radial zur Behältersachse BA orientiert auf die Behälteraußenfläche 2 gerichtet ist und über die vor dem eigentlichen Reinigungsprozess, d.h. vor dem Aktivieren oder Einschalten der Düsen 6 oder aber während des Reinigungsprozesses, d.h. bei aktivierten Düsen 6, aber jeweils bei um die Behälterachse BA gedrehtem oder geschwenktem Behälter 1 ein erhitztes gas- oder dampfförmiges Medium auf die Behälteraußenfläche 2 unter Druck ausgebracht wird, und zwar derart, dass dieses Medium als heißer Strahl 10 mit einer Temperatur beispielsweise über 100°C auf die Behälteraußenfläche bzw. auf das dortige Etikett 3 auftrifft, die (Temperatur) eine Zerstörung bzw. Aufbrechen der Siegel- bzw. Deckschicht 3.2 bewirkt. Als heißes Medium eignet sich beispielsweise Wasserdampf. Um den Verbrauch an diesem heißen, aus der Düse 9 austretenden Mediums und damit auch den Energieverbrauch der Reinigungsstation 4 möglichst gering zu halten, erfolgt lediglich ein punktuelles Aufbrechen (punktuelles Zerstören) der Deckschicht 3.2 an mehreren Bereiche, wie dies in den Figuren mit 11 angedeutet ist. Hierfür wird die Abgabe des Strahles 10 an der Düse 9 intermittierend gesteuert. Weiterhin wird die Düse 9 in Richtung der Behälterachse bewegt, wie dies mit dem Doppelpfeil C in den Figuren angedeutet ist.

Durch das punktuelle Aufbrechen der Abdeckschicht 3.2 ist es dann möglich, dass die aus den Reinigungsdüsen 6 austretende Reinigungsflüssigkeit über die zerstörten bzw. geöffneten Bereiche 11 in die Basisschicht 3.1 in die darunter liegende Leimschicht 8 eindringt, dadurch das Auflösen der Basisschicht 3.1 sowie der Leimschicht 8 und damit das Ablösen des jeweiligen Etiketts 3 ausgehend von den Bereichen 11 durch die Strahlen 7 bewirkt, u.a. auch durch Abschälen.

Die Figur 3 zeigt in den Positionen a) und b) schematisch das partielle Aufbrechen der Abdeckschicht 3.2 an einem Bereich 11 und in der Positionen c) das Eindringen des Reinigungsstrahles 7 durch den geöffneten Bereich 11 und das Lösen bzw. Abschälen des Etiketts 3 von der Behälteraußenfläche 2.

Die Reinigungsstation 4 ist beispielsweise eine Einzelstation, in der die gesamte Außen- und Innenreinigung der Behälter 1 erfolgt, oder aber die Reinigungsstation 4 ist Teil einer Gesamtanlage mit mehreren in einer Transportrichtung aufeinander folgenden Einzelstationen für die Innen- und Außenreinigung, wobei in der Reinigungsstation 4 dann hauptsächlich das Entfernen der Etiketten 3 und eventuell noch eine Vorreinigung der Behälteraußenfläche 2 erfolgt.

Weiterhin besteht auch die Möglichkeit, die Reinigungsstation 4 zusammen mit weiteren gleichartigen Stationen an einem Transporteur, beispielsweise an einem um eine vertikale Maschinenachse umlaufend angetriebenen Rotor vorzusehen, dessen Reinigungsstationen die zu reinigenden Behälter 1 an einem Behältereinlauf zugeführt und die gereinigten Behälter an einem Behälterauslauf entnommen werden, wobei die Innen- und insbesondere auch Außenreinigung im Winkelbereich der Drehbewegung des Rotors zwischen dem Behältereinlauf und dem Behälterauslauf erfolgen.

Die Erfindung wurde voranstehend an einem Ausführungsbeispiel beschrieben. Es versteht sich, dass Änderungen sowie Abwandlungen möglich sind, ohne dass dadurch der der Erfindung zugrunde liegende Gedanke verlassen wird.

So ist es beispielsweise möglich, das Aufbrechen und dabei insbesondere das partielle Aufbrechen der Flüssigkeit und insbesondere Wasser abweisenden Deckschicht 3.2 auch durch einen anderen Energieeintrag zu bewirken, beispielsweise durch Heißluft oder Infrarot-Strahlung. In jedem Fall erfolgt dieser Energieeintrag berührungslos und bevorzugt punktuell, um die Betriebskosten der Reinigungsstation 4 möglichst gering zu halten.

### Bezugszeichenliste

- 1: Behälter, beispielsweise Fass oder Keg
- 2: Behälteraußenfläche
- 3: Etikett
- 3.1: Basisschicht des Etiketts 3
- 3.2: Deckschicht des Etiketts
- 4: Reinigungsstation
- 5: Behälterträger
- 6: Reinigungsdüse
- 7: Reinigungsstrahl
- 8: Leimschicht
- 9: Düse für heißes Medium zum Aufbrechen der Deckschicht 3.1
- 10: Dampf-und/oder Heißluftstrahl
- 11: partiell zerstörter oder aufgebrochener Bereich der Deckschicht 3.2

- A: Drehbewegung des Behälters während der Außenreinigung
- B: Bewegung der Reinigungsdüsen
- C: Bewegung der Düse 9
- BA: Behälterachse

## Patentansprüche

1. Verfahren zum Ablösen von Etiketten von der Außenfläche (2) von Behältern (1), insbesondere von der Außenfläche von Fässern, Kegs oder dergleichen großvolumigen Behältern, durch Aufweichen des Etikettenmaterials (3.1) und/oder einer das Etikett tragenden Leimschicht (8) mit wenigstens einem flüssigen Reinigungsmedium, unter Verwendung wenigstens einer Reinigungsdüse (6) zum Ausbringen eines Strahles (7) des wenigstens einen flüssigen Reinigungsmediums unter Druck auf die Behälteraußenfläche bei Relativbewegung zwischen der wenigstens einen Reinigungsdüse (6) und dem Behälter,
**dadurch gekennzeichnet,**
**dass** zum Ablösen von aus wenigstens einer Kunststoffschicht bestehenden und/oder wenigstens eine Kunststoffschicht aufweisenden Etiketten (3), beispielsweise von Etiketten (3) mit wenigstens einer äußeren Siegel- oder Abschlussschicht (3.2) aus Kunststoff, die wenigstens eine Kunststoffschicht (3.2) durch Energieeintrag zumindest teilweise zerstört bzw. geöffnet wird, sodass über die zerstörte Kunststoffschicht ein Eindringen des flüssigen Reinigungsmedium unter die Kunststoffschicht zum Aufweichen des Etikettenmaterials (3.1) und/oder der Leimschicht (8) ermöglicht wird.

2. Verfahren nach Anspruch 1, **dadurch gekennzeichnet, dass** der Energieeintrag und damit das Zerstören bzw. Aufbrechen der wenigstens einen Kunststoffschicht berührungslos erfolgt.

3. Verfahren nach Anspruch 1 oder 2, **dadurch gekennzeichnet, dass** der Energieeintrag und damit das Zerstören bzw. Aufbrechen der Kunststoffschicht nur partiell erfolgt.

4. Verfahren nach einem der vorhergehenden Ansprüche, **dadurch gekennzeichnet, dass** der Energieeintrag zum Zerstören der wenigstens einen Kunststoffschicht durch wenigstens einen auf die Behälteraußenfläche bzw. auf das dortige Etikett gerichteten und aus wenigstens einer Düse (9) austretenden Strahl (10) eines heißen gas- oder dampfförmigen Mediums unter Druck, beispielsweise durch einen Strahl (10) aus heißer Luft oder Wasserdampf erfolgt.

5. Verfahren nach Anspruch 4, **dadurch gekennzeichnet, dass** der wenigstens eine Strahl des heißen Gas- und/oder dampfförmigen Mediums bei Relativbewegung zwischen der wenigstens einen Düse und dem Behälter (1) intermittierend abgegeben wird.

6. Verfahren nach einem der vorhergehenden Ansprüche, **dadurch gekennzeichnet, dass** zunächst die wenigstens eine Kunststoffschicht (3.2) zumindest teilweise durch den Energieeintrag zerstört und erst anschließend das jeweilige Etikett (3) mit Hilfe der aus der wenigstens einen Reinigungsdüse (6) austretenden Reinigungsflüssigkeit abgelöst wird.

7. Verfahren nach einem der vorhergehenden Ansprüche, **dadurch gekennzeichnet, dass** der wenigstens eine aus der wenigstens einen Reinigungsdüse (6) austretende Strahl (7) tangential oder im Wesentlichen tangential gegen die das wenigstens eine zu entfernende Etikett (3) aufweisende Behälteraußenfläche (2) gerichtet ist.

8. Verfahren nach einem der vorhergehenden Ansprüche, **dadurch gekennzeichnet, dass** die abzulösenden Etiketten (3) mit einem durch Wasser lösbaren Leim (8) auf den Behältern (1) haften.

## Claims

1. Process for separating labels from the exterior surface (2) of containers (1), in particular from the exterior surface of barrels, kegs or similar large volume containers, by softening of the label material (3.1) and/or of a layer of adhesive (8) carrying the label with at least one liquid cleaning medium, using at least one cleaning nozzle (6) to discharge a jet (7) of the at least one liquid cleaning medium under pressure onto the exterior container surface with relative movement between the at least one cleaning nozzle (8) and the container, **characterised by** the fact
that for the separation of labels (3) consisting of at least one plastic layer and/or exhibiting at least one plastic layer, for example of labels (3) with at least one exterior sealing or covering layer (3.2) made of plastic, the at least one plastic film (3.2) is at least partly destroyed and/or opened by application of energy such that the destroyed plastic layer facilitates penetration of the liquid cleaning medium beneath the plastic layer for the softening of the label material (3.1) and/or of the adhesive layer (8).

2. Process according to Claim 1 **characterised by** the fact that the application of energy and therefore the destruction or breaking up of the at least one plastic layer is effected without contact.

3. Process according to Claim 1 or 2 **characterised by** the fact that the application of energy and therefore the destruction or breaking up of the plastic layer is effected only partially.

4. Process according to one of the preceding claims **characterised by** the fact that the application of energy to destroy the at least one plastic layer is effected by at least one jet (10) of a hot gaseous or vaporous medium under pressure, for example by a jet (10) of hot air or water vapour, directed at the exterior surface of the container or the label thereupon and emitted from at least one nozzle (9).

5. Process according to Claim 4 **characterised by** the fact that the at least one jet of the hot gaseous and/or vaporous medium is discharged intermittently with relative movement between the at least one nozzle and the container (1).

6. Process according to one of the preceding claims **characterised by** the fact that initially the at least one plastic layer (3.2) is at least partially destroyed by the application of energy and that the label (3) concerned is only subsequently separated with the aid of the cleaning fluid discharged from the at least one cleaning nozzle (6).

7. Process according to one of the preceding claims **characterised by** the fact that the at least one jet (7) discharged from the at least one cleaning nozzle (6) is directed tangentially or essentially tangentially against the exterior container surface (2) which exhibits at least one label (3) to be removed.

8. Process according to one of the preceding claims **characterised by** the fact that the labels (3) to be separated are affixed to the containers (1) by a watersoluble adhesive (8).

## Revendications

1. Procédé pour décoller des étiquettes depuis la surface extérieure (2) de récipients (1), en particulier depuis la surface extérieure de fûts, de barils ou de récipients de grand volume analogues, par ramollissement du matériau (3.1) de l'étiquette et/ou d'une couche de colle (8) portant l'étiquette avec au moins un agent nettoyant liquide, en utilisant au moins une buse de nettoyage (6) pour délivrer un jet (7) de l'agent nettoyant liquide au nombre d'au moins un sous pression sur la surface extérieure du récipient avec un mouvement relatif entre la buse de nettoyage (6) au nombre d'au moins un et le récipient,
**caractérisé en ce que**
pour détacher des étiquettes (3) constituées d'au moins une couche de matière plastique et/ou présentant au moins une couche de matière plastique, par exemple des étiquettes (3) avec au moins une couche extérieure de scellement ou fermeture (3.2) en matière plastique, la couche de matière plastique (3.2) au nombre d'au moins un est au moins partiellement détruite ou ouverte par apport d'énergie, de sorte que, par l'intermédiaire de la couche de matière plastique détruite, une pénétration de l'agent nettoyant liquide sous la couche de matière plastique pour ramollir le matériau (3.1) de l'étiquette et/ou la couche de colle (8) est possible.

2. Procédé selon la revendication 1, **caractérisé en ce que** l'apport d'énergie, donc la destruction ou le déchirement de la couche de matière plastique au nombre d'au moins un s'effectue sans contact.

3. Procédé selon la revendication 1 ou 2, **caractérisé en ce que** l'apport d'énergie, donc la destruction ou le déchirement de la couche de matière plastique au nombre d'au moins un ne s'effectue que partiellement.

4. Procédé selon l'une des revendications précédentes, **caractérisé en ce que** l'apport d'énergie pour détruire la couche de matière plastique au nombre d'au moins un est effectué par au moins un jet, dirigé sur la surface extérieure du récipient resp. sur l'étiquette qui s'y trouve et sortant d'au moins une buse (9), d'un milieu chaud de type gaz ou vapeur sous pression, par exemple par un jet (10) d'air chaud ou de vapeur d'eau.

5. Procédé selon la revendication 4, **caractérisé en ce que** le jet au nombre d'au moins un de l'agent chaud de type gaz ou vapeur est délivré par intermittence avec un mouvement relatif entre la buse au nombre d'au moins un et le récipient (1).

6. Procédé selon l'une des revendications précédentes, **caractérisé en ce que** la couche de matière plastique (3.2) au nombre d'au moins un est d'abord au moins partiellement détruite par l'apport d'énergie, puis seulement l'étiquette (3) concernée est décollée à l'aide du liquide de nettoyage sortant de la buse de nettoyage (6) au nombre d'au moins un.

7. Procédé selon l'une des revendications précédentes, **caractérisé en ce que** le jet (7) sortant de la buse de nettoyage (6) au nombre d'au moins un est dirigé tangentiellement ou sensiblement tangentiellement contre la surface extérieure (2) du récipient présentant une étiquette (3) à éliminer.

8. Procédé selon l'une des revendications précédentes, **caractérisé en ce que** les étiquettes (3) à décoller adhèrent sur les récipients (1) avec une colle soluble à l'eau.
